# EUROPÄISCHE PATENTSCHRIFT

(11) **EP 1 152 496 B1**
(45) Veröffentlichungstag und Bekanntmachung des Hinweises auf die Patenterteilung: **07.09.2005**
(21) Anmeldenummer: 01110697.8
(22) Anmeldetag: 02.05.2001
(51) Int. Cl.: H01R 13/62

(54) **Steckvorrichtung**
Connection device
Dispositif de connexion

(30) Priorität: 03.05.2000 DE 10021542
(43) Veröffentlichungstag der Anmeldung: 07.11.2001
(73) Patentinhaber: Volkswagen AG, 38436 Wolfsburg (DE)
(72) Erfinder: Hallas, Ernst, Dr., 91301 Forchheim (DE); Kurrer, Dietmar, 90469 Nürnberg (DE); Brandt-Anheuser, Klaus, 90518 Altdorf (DE); Talarczyk, Thomas, 90475 Nürnberg (DE); Andersen, Dirk, 91459 Markt Erlbach (DE)
(74) Vertreter: Meyer, Enno

(56) Entgegenhaltungen:
- EP-A- 0 676 710
- FR-A- 2 566 195
- US-A- 4 844 582
- US-A- 5 941 729
- US-A- 5 954 520

## Beschreibung

Die Erfindung betrifft eine lösbare Steckvorrichtung für Datenkabelverbindungen mit einer Magnetcodierung.

Steckvorrichtungen oder Steckverbinder sind weithin bekannt. Bei den bekannten Steckverbindern besteht jedoch die Problematik, daß entweder eine Verpolungssicherung nicht gewährleistet ist oder diese durch mechanische Maßnahmen gewährt wird. Durch Einsatz von übermäßiger Kraft ist es aber möglich, dennoch den Stecker in den Steckverbinder einzubringen. Hierdurch wird zumeist der Steckverbinder beschädigt.

Andererseits ist bekannt, daß oftmals Schäden an Datenkabelverbindungen vorkommen, welche lösbar sind, da durch unsachgemäßes Lösen oder Herstellen der Verbindung Schäden hervorgerufen werden. Es ist dann insbesondere häufig der Fall, daß das Kabel ab Gehäuse eines Gerätes abreißt, das Gerät vom Aufstellungsort gerissen wird, etc. In Call-Centern kommt es oft vor, daß ein Nutzer eines Head-Sets im "Eifer des Gefechtes" von der Verkabelung des Head-Sets stranguliert wurde, da sich die Kabelverbindung nicht gelöst hat. Außerdem ist es auch schon zu Beschädigungen an den Head-Sets gekommen, da beim Verbinden der Head-Sets unsachgemäß und/oder verpolt der Stecker in der Buchse geführt wurde.

Außerdem ist bei optischen Kabeln, wie Glasfaserkabeln bzw. POF's (Plastic Optical Fibre) und den zugehörigen Steckverbindern eine exakte mechanische Führung notwendig.

Aus US-A-5,941,729 ist eine Steckverbindung, bestehend aus einem Stecker und einer Buchse, offenbart. Der Stecker weist ein Kontaktfeld und die Buchse ein zum Kontaktfeld des Steckers passendes Gegenkontaktfeld auf. Der Stecker weist mindestens eine magnetische Codierung und die Buchse ebenfalls mindestens eine magnetische Codierung auf, wobei die magnetische Codierung des Steckers und die magnetische Codierung der Buchse magnetische Kräfte zueinander ausüben und bei passrichtiger Zusammensetzung von Stecker und Buchse die magnetischen Codierungen eine gegenseitige magnetische Kraft zueinander ausüben und durch diese magnetische Kraft den Stecker in die Buchse ziehen und der Stecker in der Buchse mit einer durch die magnetische Codierung definierten Kraft verbunden ist.

Aus FR-A-2 566 195 ist ein Stecker offenbart, der mittels einer magnetischen Codierung eine definierte Kontaktierung des Steckers mit einer Steckerbuchse ermöglicht.

Aus US-A-5,954,520 ist ein magnetischer Koppler zur Ankopplung eines Fahrzeuges an einen Transportaufleger offenbart.

Aus US-A-4,844,582 ist ein hybrider elektrooptischer Verbinder offenbart. Dieser elektrooptische Verbinder ist über magnetische Codierungen nur derart verbindbar, dass stets eine eindeutige Zuweisung des Steckers zur Buchse erfolgt.

Aus EP-A-0 676 710 ist ein Verbindungsstecker für Daten offenbart. Der Stecker weist eine kapazitive Verbindung mit der Buchse auf.

Aus DE2516011 ist ein Stecker offenbart, wo die Signalkopplung zwischen Buchse und Stecker kontaktlos über Übertragerspulen erfolgt.

Aufgabe der Erfindung ist es, eine Steckvorrichtung derart auszugestalten, dass eine Verpolungssicherung gegeben ist, sowie eine mechanische Beschädigung des Steckers beim Einstecken in die Buchse oder beim Löschen aus der Buchse vermieden wird.

Diese Aufgabe wird durch die Merkmale des Anspruchs 1 gelöst. Vorteilhafte Ausgestaltungen der Erfindung ergeben sich durch die abhängigen Ansprüche sowie der weiteren Beschreibung.

Die erfindungsgemäße Steckvorrichtung besteht aus einem Stecker und einer zugehörigen Buchse. Der Stecker weist mindestens eine magnetische Codierung in Form von Dauermagneten auf, welche zueinander eine unterschiedliche magnetische Polung haben. Dies bedeutet, daß mindestens ein Dauermagnet magnetischen Nordpol, der andere magnetischen Südpol aufweist. Zentral im Stecker ist ein Kontaktfeld angeordnet. Dieses Kontaktfeld weist Kontaktstifte auf. Jeder Kontaktstift ist über eine Feder gelagert. Beim Einsetzen in die Buchse werden die Kontaktstifte des Kontaktfeldes des Steckers durch die Federn in die zugehörigen Kontaktmulden des Gegenkontaktfeldes der Buchse gedrückt. Die Kontaktstifte können in bzw. auf den Federn in vorteilhafter Weise derart gelagert sein, daß diese bei der Kontaktierung eine leichte Rotationsbewegung um die eigene Längsachse ausführen und hierdurch ein Selbstreinigungseffekt zwischen den Kontaktstiften und den Kontaktmulden zustande kommt. Dies erhöht langfristig die Kontaktierungssicherheit.

Auf diese Weise ist ein leichter kontaktbehafteter Steckverbinder, der magnetisch gehalten wird und bei dem die Abreißkraft der magnetisch gehaltenen Verbindung zwischen einer Quelle zu Senke (Stecker zu Buchse) um eine Größenordnung geringer ist als die Ausrißkraft der an Quelle und/oder Senke angebrachten Kabelverbindung. Hierdurch wird erreicht, dass die Verbindung jederzeit.durch Zug am Kabel ohne Zerstörung ortsfester oder beweglicher Einrichtungen möglich ist. Die Verbindung wird hierdurch, in eingeschränktem Maße, zerstörungssicher (vandalensicher).

Der bewegliche Teil (Senke) ist leicht und ohne spitze Kanten ausgeführt, dass durch ihn, auch bei hohen Beschleunigungswerten, wie sie etwa in einem Fahrzeug oder durch Zug am Kabel auftreten können, keine Verletzungen an mitreisenden Personen verursacht werden. Die Größe der Steckverbindung ist hierbei jenseits der für Kleinkinder verschluckungsgefährichen Grenze gewählt.

Durch gepolte Magnete alleine oder in Verbindung mit rotationssymmetrischen Ausformungen an der Oberfläche wird eine eindeutige Orientierung und Positionierung der Verbindung erzwungen. Die Ausformung der Oberfläche jedoch beeinflußt die Haltekraft der Verbindung nicht wesentlich.

Die Signalkopplung zwischen Buchse und Stecker erfolgt entweder mittels Übertragerspulen, folglich kontaktlos, oder mittels gefederter Kontakte.

Bei galvanisch getrennter Übertragung kann das Informationssignal in einer der bekannten analogen oder digitalen Modulationsverfahren auf einer Trägerschwingung aufgebracht sein. Zur Demodulation und Signalverstärkung sind dann dedizierte Baugruppen erforderlich, die ihre Versorgungsspannung aus dem Trägersignal gewinnen.

In einer besonders vorteilhaften Ausgestaltung der Erfindung ist bei einer eindeutigen Positionierung und Orientierung der beiden Übertragerhälften zueinander auch eine direkte Signalübertragung - ohne Modulation - von mehreren getrennten Signalen mit reduziertem Übersprechen möglich.

Die Buchse weist die gleiche Anzahl an magnetische Codierungen wie der Stecker auf. Beim Zusammenfügen von Stecker und Buchse kommen die magnetischen Codierungen aufeinander zu liegen. Die magnetischen Codierungen der Buchse sind zu den magnetischen Codierungen des Steckers entgegengesetzt gepolt.
Die magnetische Codierung des Steckers weist beim richtigen Zusammenfügen des Steckers eine umgekehrte Polung auf als die zugehörige magnetische Codierung der Buchse.
Die magnetische Codierung ist jeweils als ein Dauermagnet ausgestaltet, welcher mit seiner Nord- oder Südpolung die Oberfläche des Steckers abschließt.
Auf diese Weise wird der Stecker, durch die magnetischen Kräfte der Dauermagneten nur in einer definierten Position einrasten. Zugleich ist gewährleistet, daß durch die Anziehungskraft der entgegengesetzt gepolten Dauermagneten in Buchse und Stecker sich diese anziehen und, insbesondere bei galvanischer Konatktierung, verpolungssicher Stecker und Buchse kontaktieren.
Im weiteren wird eine galvanische Kontaktierung ausführlich beschrieben.
Die Buchse weist ein Kontaktfeld auf, welches auf die Form des Kontaktfeldes des Steckers und den zugehörigen Kontaktstiften in der Formgebung paßt.

Beim Lösen der Verbindung muß lediglich die magnetische Anziehungskraft der Magneten überwunden werden, so daß das Lösen der Verbindung ohne mechanische Schäden erfolgt.

Im weiteren werden weitere Ausführungsbeispiele näher erläutert.

Es zeigt:
- FIG 1: eine perspektivische Darstellung der Steckvorrichtung mit Stecker und Buchse;
- FIG 2: eine schematische Darstellung des Kontaktfeldes des Steckers und
- FIG 3: eine schematische Darstellung des Gegenkontaktfeldes der Buchse.

Die Steckvorrichtung 1, gemäß FIG 1, besteht aus einem Stecker 2 und einer Buchse 3. Der Stecker 2 weist ein Kontaktfeld 4 auf. Das Kontaktfeld 4 ist in einer Vertiefung auf der Oberfläche des Steckers eingearbeitet. Im weiteren ist in die Oberfläche des Steckers eine magnetische Codierung 6, 7 eingearbeitet. Bei der magnetischen Codierung 6 handelt es sich beispielsweise um einen Dauermagneten, der mit seiner Nordpolung die Oberfläche zum Stecker 2 abschließt. Bei der magnetischen Codierung 7 handelt es sich beispielsweise um einen Dauermagneten mit Südpolung, der mit seiner Südpolung die Oberfläche zum Stecker 2 abschließt. Der Stecker 2 ist aus elektrisch nicht leitenden Kunststoff hergestellt. Das Kontaktfeld 4 besteht aus mehreren einzelnen Kontaktstiften 10, welche aus dem Kontaktfeld 4 herausragen. Die Kontaktstifte 10 lagern jeweils auf einer Feder 11, welche die Kontaktstifte 10 aus der Ebene des Kontaktfeldes 4 herausstehen lassen.
Zugleich ist hierdurch gewährleistet, daß die Kontaktstifte 10 über die zugehörigen Federn 11 stets mit einer definierten Kraft beim Zusammenfügen von Stecker 2 und Buchse 3 in die Kontaktmulden 12 des Gegenkontaktfeldes 5 der Buchse 3 gehalten werden.

Die Buchse 3 besteht aus einem Gegenkontaktfeld 5, welches erhaben auf der Oberfläche der Buchse 3aufgesetzt ist. Im weiteren sind magnetische Codierungen 8, 9 vorgesehen. Bei der magnetischen Codierung 8 handelt es sich beispielsweise um einen Dauermagneten, der mit seiner Süddpolung die Oberfläche zur Buchse 3 abschließt. Bei der magnetischen Codierung 9 handelt es sich beispielsweise um einen Dauermagneten mit Südpolung, der mit seiner Südpolung die Oberfläche zur Buchse 3 abschließt.
Das Gegenkontaktfeld 5 der Buchse 3 mit den Kontaktmulden 12 ist auf die Formgebung und die Kontaktstifte 10 des Kontaktfeldes 4 des Steckers 2 angepaßt. Beim Zusammenfügen von Stecker 2 und Buchse 3 erfolgt durch die gegenpolige Codierung der magnetischen Codierungen 6 und 7 des Steckers 2 zu den Codierungen 8 und 9 der Buchse 3 eine magnetische Anziehung des Steckers 2 in die Buchse 3. Hierdurch wird gewährleistet, daß der Stecker durch die magnetische Kraft in einer definierten Position mit der Buchse 3 zusammengeführt wird. Ein Verdrehen ist vermieden, da dann die magnetische Codierung des Steckers 2 und der Buchse 3 nicht übereinstimmt und die magnetischen Codierungen 6, 7 des Steckers 2 sich von den magnetischen Codierungen 8, 9 der Buchse 3 abstoßen. Der Stecker 2 kann dann nicht in die Buchse 3 gesteckt werden.

In einer vorteilhaften Ausgestaltungsform der Erfindung ist die Buchse 3 in einen Sitz in einem Fahrzeug integriert. Der Stecker 2 ist an einem Kopfhörer angeschlossen. Durch die magnetische Codierung kann ein Laie den Stecker 2 nur in einer, der codierten Form, in die Buchse 3 einführen.

Andererseits ermöglicht die erfindungsgemäße Ausgestaltungsform, daß bei versehentlichem Lösen der Kabelverbindung, über den Stecker 2 und die Buchse 3, sich die Steckverbindung für den Nutzer verletzungssicher und komfortabel trennt und zugleich eine mechanische Beschädigung an Stecker 2 und/oder Buchse 3 vermieden wird.

In einer weiteren vorteilhaften Ausgestaltung dient der Stecker 2 und die Buchse 3 zur Verbindung von Glasfasern bzw. Plastic Optical Fibres. Durch die magnetischen Codierungen 6, 7, 8, 9 im Stecker 2 und in der Buchse 3 und der mechanischen Ausgestaltung des Steckers 2 und der Buchse 3 ist eine hochpräzise mechanische Passgenauigkeit gegeben. Diese ist bei einer Steckvorrichtung zur Verbindung von zwei Plastic Optical Fibres notwendig, da jede Ungenauigkeit zu Leistungsverlusten des im Kabel zu übertragenden Signals führt. Zur weiteren exakten Passgenauigkeit der zu koppelnden Plastic Optical Fibres sind im Gegenkontaktfeld 5 die Kontaktmulden 12 in Vertiefungen geführt, in welchen die Plastic Optical Fibres mit liegen. Aus dem Kontaktfeld 4 des Steckers 2 ragen die Plastic Optical Fibres um den Wert heraus, welcher der Vertiefung im Gegenkontaktfeld 5 entspricht, dies beträgt jedoch maximal einen Millimeter. Die Plastic Optical Fibres im Stecker 2 stellen folglich die Kontaktstifte dar und auf diese Weise ist eine exakte mechanische Koppelung möglich.
Auf diese überraschend einfache Weise ist es möglich mehrere Plastic Optical Fibres mit einer erfindungsgemäßen Steckvorrichtung 1 zu koppeln.

### Bezugszeichenliste

- 1.: Steckvorrichtung
- 2.: Stecker
- 3.: Buchse
- 4.: Kontaktfeld
- 5.: Gegenkontaktfeld
- 6.: magnetische Codierung
- 7.: magnetische Codierung
- 8.: magnetische Codierung
- 9.: magnetische Codierung
- 10.: Kontaktstift
- 11.: Feder
- 12.: Kontaktmulde

## Patentansprüche

1. Steckvorrichtung (1) bestehend aus einem Stecker (2) und einer Buchse (3), wobei der Stecker (2) ein Kontaktfeld (4) und die Buchse (3) ein zum Kontaktfeld (4) des Steckers (2) passendes Gegenkontaktfeld (5) aufweist, der Stecker (2) mindestens eine magnetische Codierung (6, 7) und die Buchse (3) ebenfalls mindestens eine magnetische Codierung (8, 9) aufweist, wobei die magnetische Codierung (6, 7) des Steckers (2) und die magnetisch Codierung (8, 9) der Buchse (3) magnetische Kräfte zueinander ausüben und bei passrichtiger Zusammensetzung von Stecker (2) und Buchse (3) die magnetischen Codierungen (6, 7, 8, 9) eine gegenseitige magnetische Kraft zueinander ausüben und durch diese magnetische Kraft der Stecker (2) in die Buchse (3) gezogen wird, der Stecker (2) in der Buchse (3) mit einer durch die magnetischen Codierungen (6, 7, 8, 9) definierten Kraft verbunden ist, das Kontaktfeld (4) und das Gegenkontaktfeld (5) in ihren geometrischen Abmessung übereinstimmen,
wobei
das Kontaktfeld (4) mindestens eine Übertragerspule aufweist und das Gegenkontaktfeld (5) mit einer der Übertragerspulen des Kontaktfeldes (4) entsprechenden Anzahl von Übertragerspulen ausgestattet ist, **dadurch gekennzeichnet, dass** ein Informationssignal zur Übertragung zwischen Stecker (2) und Buchse (3) auf eine Trägerschwingung, analog oder digital moduliert, aufgebracht ist und im Stecker (2) Baugruppen zur Demodulation und Signalverstärkung vorgesehen sind, welche die Versorgungsspannung aus dem Trägersignal gewinnen.

2. Steckvorrichtung (1) nach Anspruch 1,
**dadurch gekennzeichnet, dass**
die magnetischen Codierungen (6, 7, 8, 9) durch Dauermagnete realisiert sind und/oder die magnetischen Codierungen (6, 7) mit der Oberfläche des Kontaktfeldes (4) des Steckers (2) und die magnetischen Codierungen (8, 9) mit der Oberfläche des Gegenkontaktfeldes (5) der Buchse (3) plan abschießen.

3. Steckvorrichtung (1) nach einem der Ansprüche 1 oder 2,
**dadurch gekennzeichnet, dass**
das Kontaktfeld (4) und das Gegenkontaktfeld (5) aus nicht rotationssymmetrischen Ausformungen gebildet ist.

4. Steckvorrichtung (1) nach einem oder mehreren der Ansprüche 1 bis 3,
**dadurch gekennzeichnet, dass**
die magnetischen Codierung (6, 7, 8, 9) gepolt sind und durch die gepolten magnetischen Codierung (6, 7, 8, 9) und der Ausformung des Kontaktfeldes (4) und des Gegenkontaktfeldes (5) eine eindeutige Orientierung und Positionierung des Steckers (2) und der Buchse (3) erzwungen wird und **dadurch** eine mechanisch präzise Kopplung gegeben ist.

5. Steckvorrichtung (1) nach einem der Ansprüche 1 bis ,4
**dadurch gekennzeichnet, dass**
das Gegenkontaktfeld (5) mindestens eine Kontaktmulde (12) mit jeweils einer Vertiefung aufweist und im Kontaktfeld (4) Erhöhungen (10) vorhanden sind und bei Zusammenfügen von Stecker (2) und Buchse (3) die Erhöhungen (10) in den Vertiefungen (12) zu liegen kommen.

## Claims

1. Plug-in device (1), consisting of a plug (2) and a socket (3), wherein said plug (2) has a contact panel (4) and said socket (3) has a counter-contact panel (5) matching the contact panel (4) in the plug (2), the plug (2) has at least one magnetic coding system (6, 7) and the socket (3) likewise has at least one magnetic coding system (8, 9); wherein the magnetic coding system (6, 7) on the plug (2) and the magnetic coding system (6, 9) on the socket (3) exert magnetic forces in relation to one another and, when the plug (2) and socket (3) are assembled in a correctly fitting manner, the magnetic coding systems (6, 7, 8, 9) exert a reciprocal magnetic force in relation to one another and the plug (2) is drawn into the socket (3) by the said magnetic force, the plug (2) is connected, in the socket (3), with a force which is defined by the magnetic coding systems (6, 7, 8, 9), and the contact panel (4) and counter-contact panel (5) coincide in their geometrical size; and wherein the contact panel (4) has at least one repeating coil and the counter-contact panel (5) is equipped with a number of repeating coils that corresponds to the repeating coils of the contact panel (4),
**characterised in that**
an information signal for transmission between the plug (2) and the socket (3) is applied, modulated in an analogue or digital manner, to a carrier oscillation, and assemblies for demodulation and signal-amplification, which obtain the supply voltage from the carrier signal, are provided in the plug (2).

2. Plug-in device (1) according to claim 1,
**characterised in that**
the magnetic coding systems (6, 7, 8, 9) are realised by means of permanent magnets and/or the magnetic coding systems (6, 7) terminate level with the surface of the contact panel (4) in the plug (2) and the magnetic coding systems (8, 9) terminate level with the surface of the counter-contact panel (5) on the socket (3).

3. Plug-in device (1) according to one of claims 1 or 2,
**characterised in that**
the contact panel (4) and the counter-contact panel (5) are formed from contoured sections that are not rotationally symmetrical.

4. Plug-in device (1) according to one or more of claims 1 to 3,
**characterised in that**
the magnetic coding systems (6, 7, 8, 9) are polarised and a specific orientation and positioning of the plug (2) and of the socket (3) is enforced by the polarised magnetic coding system (6, 7, 8, 9) and the contoured section of the contact panel (4) and counter-contact panel (5), and mechanically precise coupling is thereby provided.

5. Plug-in device (1) according to one of claims 1 to 4,
**characterised in that**
the counter-contact panel (5) has at least one contact trough (12) each having a depression and elevations (10) are present in the contact panel (4) and, when the plug (2) and socket (3) are joined together, the elevations (10) come to rest in the depressions (12).

## Revendications

1. Dispositif de connexion (1), se composant d'une prise (2) et d'une douille (3), la prise (2) présentant une série de contacts (4) et la douille (3) une série de contacts antagonistes (5) s'adaptant à la série de contacts (4) de la prise (2), la prise (2) présentant au moins un codage magnétique (6,7) et la douille (3) également au moins un codage magnétique (8,9), le codage magnétique (6,7) de la prise (2) et le codage magnétique (8,9) de la douille (3) exerçant l'un sur l'autre des forces magnétiques et lors d'un assemblage correct de la prise (2) et de la douille (3), les codages magnétiques (6,7,8,9) exercent l'un sur l'autre une force magnétique mutuelle et grâce à cette force magnétique la prise (2) est attirée par la douille (3), la prise (2) est reliée à la douille (3) avec une force définie par les codages magnétiques (6,7,8,9), la série de contacts (4) et la série de contacts antagonistes (5) étant de mêmes dimensions géométriques, la série de contacts (4) présentant au moins un enroulement de transformateur et la série de contacts antagonistes (5) étant équipée d'un nombre d'enroulements de transformateur correspondant aux enroulements de transformateur de la série de contacts (4), **caractérisé en ce qu'**un signal d'information en vue d'une transmission entre la prise (2) et la douille (3) est appliqué, modulé analogiquement ou numériquement, sur une onde porteuse et dans la prise (2) des ensembles étant prévus en vue de la démodulation et de l'amplification du signal, qui tirent leur tension d'alimentation du signal porteur.

2. Dispositif de connexion (1) selon la revendication 1, **caractérisé en ce que** les codages magnétiques (6,7,8,9) sont réalisés par des aimants permanents et/ou les codages magnétiques (6,7) se terminent de façon plane avec la surface de la série de contacts (4) de la prise (2) et les codages magnétiques (8,9) avec la surface de la série de contacts antagonistes (5) de la douille (3).

3. Dispositif de connexion (1) selon une des revendications 1 ou 2, **caractérisé en ce que** la série de contacts (4) et la série de contacts antagonistes (5) sont réalisés avec des formes asymétriques en rotation.

4. Dispositif de connexion (1) selon une ou plusieurs des revendications 1 à 3, **caractérisé en ce que** les codages magnétiques (6,7,8,9) sont polarisés et grâce aux codages polarisés (6,7,8,9) et à la forme de la série de contacts (4) et de la série de contacts antagonistes (5) une orientation et un positionnement précis de la prise (2) et de la douille (3) est obtenu de force et ainsi un accouplement mécanique précis est obtenu.

5. Dispositif de connexion (1) selon une des revendications 1 à 4, **caractérisé en ce que** la série de contacts antagonistes (5) présente au moins une cavité de contact (12) avec une dépression et dans la série de contacts (4) sont prévues des surélévations (10) et lors de l'assemblage de la prise (2) et de la douille (3), les surélévations (10) viennent se placer dans les cavités (12).
